# EUROPÄISCHE PATENTSCHRIFT

(11) **EP 3 640 032 B1**
(45) Veröffentlichungstag und Bekanntmachung des Hinweises auf die Patenterteilung: **20.01.2021**
(21) Anmeldenummer: 19192332.5
(22) Anmeldetag: 19.08.2019
(51) Int. Cl.: B41F 17/00

(54) **TAMPON MIT HALTER FÜR DIE VERWENDUNG IN EINER TAMPONDRUCKVORRICHTUNG**
PAD WITH HOLDER FOR USE IN A PAD PRINTING APPARATUS
TAMPON AYANT UN SUPPORT DESTINÉ À ÊTRE UTILISÉ DANS UN DISPOSITIF DE TAMPOGRAPHIE

(30) Priorität: 15.10.2018 DE 102018125412
(43) Veröffentlichungstag der Anmeldung: 22.04.2020
(73) Patentinhaber: Tampoprint AG, 70825 Korntal-Münchingen (DE)
(72) Erfinder: Nitschke, Oliver, 71735 Eberdingen (DE)
(74) Vertreter: DREISS Patentanwälte PartG mbB

(56) Entgegenhaltungen:
- US-A- 5 852 972
- US-A1- 2007 153 073

## Beschreibung

Die Erfindung betrifft einen Tampon mit Halter für die Verwendung in einer Tampondruckvorrichtung.

Beim Tampondruck wird in an sich bekannter Weise ein Tampon aus einem elastisch nachgiebig verformbaren Material, insbesondere auf Silikonbasis, als Druckzwischenträger eingesetzt, um ein zu übertragendes Druckbild von einem sogenannten "Klischee" aufzunehmen und auf einen Gegenstand mit typischerweise unebener Oberfläche als zu bedruckendes Zielobjekt wieder abzugeben. Dabei verformt sich der Tampon entsprechend der Oberfläche des zu bedruckenden Gegenstands. Aufgrund von größeren Adhäsionskräften der Druckfarbe zu dem zu bedruckenden Gegenstand als zu dem Tampon wird das Druckbild von dem Tampon als Druckzwischenträger abgelöst und auf den zu bedruckenden Gegenstand übertragen. Da dies in modernen Tampondruckvorrichtungen automatisiert erfolgt, muss der Tampon mit Stellkomponenten der Tampondruckmaschine lösbar verbunden werden können. Hierfür wird ein Halter verwendet, der eine Schnittstelle zu der Tampondruckvorrichtung aufweist und der mit dem Tampon bislang unlösbar verbunden ist. Typischerweise wird das den Tampon bildende elastisch nachgiebige Material gegen eine üblicherweise ebene Seite des Halters angegossen. Wenn der Tampon verschlissen ist, so wird die unlösbare Einheit aus Tampon und Halter verworfen.

Ein Tampon mit Halter mit den Merkmalen des Oberbegriffs des Anspruchs eins ist bekannt aus US 5,852,972.

Der vorliegenden Erfindung liegt die Aufgabe zugrunde, einen Tampon mit Halter auf nachhaltigere und kostengünstigere Weise, jedoch gleichwohl betriebssicher herzustellen, so dass das Druckbild von dem Tampon exakt auf den zu bedruckenden Gegenstand übertragen werden kann.

Diese Aufgabe wird erfindungsgemäß durch einen Tampon mit Halter mit den Merkmalen des Anspruchs 1 gelöst.

Es wird also davon Abstand genommen, den Tampon bzw. das den Tampon bildende Material unlösbar mit dem Halter auszubilden, indem stattdessen eine lösbare Halteverbindung gewählt wird. Mit der Erfindung wurde weiter festgestellt, dass sich dies in der beanspruchten Weise durch Ausbildung von Vorsprüngen bei dem Halter und komplementär hierzu angeordneten Ausnehmungen bei dem Tampon realisieren lässt.

Hierbei erweist es sich als vorteilhaft, wenn eine Vielzahl solcher miteinander zusammenwirkender Vorsprünge und Ausnehmungen vorgesehen werden. Für mittlere Tampongrößen von ungefähr 5 bis 10 cm Durchmesser erweist es sich als vorteilhaft, wenn pro cm² Aufsichtsfläche auf den Halter wenigstens 1, insbesondere wenigstens 2, insbesondere wenigstens 3, insbesondere wenigstens 4, insbesondere wenigstens 5 und weiter insbesondere höchstens 10, insbesondere höchstens 9, insbesondere höchstens 8 Vorsprünge und eine entsprechende Anzahl von Ausnehmungen pro cm² Aufsichtsfläche bei dem Tampon vorgesehen sind.

Weiter erweist es sich als vorteilhaft, dass Vorsprünge vorgesehen sind, die sich in einer Richtung im Wesentlichen orthogonal zu einer dem Tampon zugewandten vorzugsweise ebenen Seite des Halters in Richtung auf den Tampon erstrecken. Im Wesentlichen orthogonal bedeutet vorliegend, dass die Erstreckung der Vorsprünge entlang einer Richtung erfolgt, die einen Winkel von 90° +/- 10°, insbesondere +/- 5°, insbesondere +/- 2° insbesondere +/- 1° und vorzugsweise exakt 90° zu der dem Tampon zugewandten Seite des Halters bildet. Vorzugsweise erstrecken sich alle Vorsprünge in einer Richtung im Wesentlichen orthogonal zu der dem Tampon zugewandten Seite des Halters.

Weiter erweist es sich als vorteilhaft, dass die Vorsprünge entlang ihrer Erstreckung erfindungsgemäß eine Verdickung aufweisen, die mit Material des Tampons einen formschlüssigen Hintergriff in dieser Richtung ausbildet. Dadurch, dass der Tampon naturgemäß aus einem elastisch verformbaren Material gefertigt ist, lassen sich die Vorsprünge an dem Halter erfindungsgemäß in die entsprechend angeordneten Ausnehmungen in dem Tampon eindrücken, wobei das Tamponmaterial dabei geringfügig geweitet wird, sodass die Vorsprünge in die Ausnehmungen eindringen können und darin formschlüssig gehalten sind, indem das elastisch verformte Material des Tampons in die in der genannten Richtung ausgebildeten Hinterschneidungen eindringt und so den formschlüssigen Hintergriff ausbildet.

Hierbei erweist es sich als vorteilhaft, dass eine Verdickung bei den Vorsprüngen von einem pilz-, kugel- oder ei-förmigen Bereich, insbesondere Endbereich, des betreffenden Vorsprungs gebildet ist.

Obschon nicht zwingend notwendig, erweist es sich als vorteilhaft, wenn die Vorsprünge des Halters und die Ausnehmungen in dem Tampon komplementär zueinander gestaltet sind. Dies kann insbesondere dadurch realisiert werden, dass die Ausnehmungen in dem Tampon dadurch hergestellt sind, dass den Tampon bildendes Material gegen den die Vorsprünge aufweisenden Halter gespritzt oder gegossen ist. Hierbei erweist es sich als vorteilhaft, dass der Halter mitsamt seinen Vorsprüngen im Bereich eines Kontakts mit Material des Tampons mit einer Antihaftbeschichtung versehen ist. Die Antihaftbeschichtung kann beispielsweise auf Teflonbasis oder vergleichbaren Antihaftmitteln beruhen.

Es kann sich weiter als vorteilhaft erweisen, dass der Halter mitsamt seinen Vorsprüngen aus Metall, insbesondere aus Edelstahl, gefertigt ist oder dass der Halter eine aus Metall gefertigte Basis aufweist und die Vorsprünge aus einem Kunststoffmaterial gebildet und an die Basis angespritzt sind. Es ist aber auch denkbar und für viele Anwendungen vorteilhaft, wenn der Halter mitsamt seinen Vorsprüngen aus spritzbarem oder gießbarem Kunststoff oder additiv (3D-Druck) gefertigt ist.

Vorzugsweise ist der Halter so ausgebildet, dass pro cm² Aufsichtsfläche auf den Halter wenigstens 1, insbesondere wenigstens 2, insbesondere wenigstens 3, insbesondere wenigstens 4, insbesondere wenigstens 5 und weiter insbesondere höchstens 10, insbesondere höchstens 9, insbesondere höchstens 8 Vorsprünge vorhanden sind. Demgemäß ist dann eine entsprechende Anzahl von Ausnehmungen pro cm² Aufsichtsfläche bei einem mit dem Halter zusammenwirkenden Tampon vorgesehen. Weitere bevorzugte Weiterbildungen des Halters sind Gegenstand der Ansprüche 10-12.

So erweist sich als besonders vorteilhaft, wenn die Vorsprünge entlang gerader paralleler Linien aufeinander folgend und mit gleichem Abstand von auf einer Linie liegenden benachbarten Vorsprüngen voneinander angeordnet sind.

Erfindungsgemäß kann ein Halter bereitgestellt werden, der eine gegenüber einem daran zu befestigenden Tampon größere flächenhafte Erstreckung aufweist, so dass der Tampon an einer auswählbaren Stelle bezüglich des Halters an dem Halter lösbar fixiert werden kann. Auf diese Weise kann gewissermaßen ein Baukastensystem geschaffen werden derart, dass ein Halter vorgesehen werden kann, an dem verschieden große individuell auswählbare Tampons an verschiedenen auswählbaren Stellen des Halters lösbar fixiert werden können. Der Tampon und sein Halter bilden danach keine individuell aufeinander abgestimmte Einheit mehr, die zusammen hergestellt und zusammen verworfen wird, sondern sie können eigenständig und unabhängig voneinander hergestellt, vorgehalten und temporär zum Einsatz gelangen. Insbesondere kann eine insbesondere kleinere Anzahl von verschieden ausladend dimensionierten Haltern vorgehalten werden, an dem eine insbesondere größere Anzahl von verschieden konfigurierten Tampons lösbar befestigt werden kann. Dabei erweist es sich als besonders vorteilhaft, dass ein jeweiliger Tampon mit einer stets gleichen Schnittstellenausbildung zu dem Halter gefertigt wird, also stets mit einer der rasterförmigen Anordnung der Vorsprünge bei dem Halter entsprechenden Anordnung von Ausnehmungen bei dem Tampon ausgebildet wird, wobei die von dem Halter abgewandte aktive Druckfläche des Tampons entsprechend der individuellen Bedürfnisse der zu bedruckenden Gegenstände individuell gestaltet wird. Es kann dabei für die Bereitstellung eines Baukastensystems vorteilhaft sein, wenn eine Anzahl von insbesondere unterschiedlich ausladenden rechteckförmigen oder polygonalen Grundformen von Tampons bereitgehalten wird, wobei diese Grundformen einander nur hinsichtlich der Grundform und der Schnittstellengestaltung entsprechen; die Ausbildung, Gestalt, Beschaffenheit, insbesondere Materialbeschaffenheit der aktiven Druckfläche des Tampons kann dann stets individuell und entsprechend der individuellen Bedürfnisse der zu bedruckenden Gegenstände vorgegeben werden.

Insbesondere erweist es sich als vorteilhaft, dass die Vorsprünge des Halters auf Linien liegen, die einander in einem Winkel von 90° schneiden. Hierbei werden Linien betrachtet, auf denen Vorsprünge mit geringstem Abstand voneinander liegen.

Es erweist sich weiter als vorteilhaft, dass die Vorsprünge anderer benachbarter paralleler Linien derart versetzt zueinander angeordnet sind, dass ein jeweiliger Vorsprung orthogonal auf die benachbarte Linie projiziert (siehe Pfeil 30 in Figur 6) in der Mitte zwischen zwei Vorsprüngen der benachbarten Linie angeordnet ist. Insbesondere und vorzugsweise ist das Raster der Anordnung der Vorsprünge an der ebenen Seite des Halters derart, dass die Vorsprünge jeweils auf den Kreuzungspunkten voneinander orthogonal schneidenden Geraden angeordnet sind.

Auf diese vorstehenden Weisen sind die Vorsprünge und Ausnehmungen derart regelmäßig angeordnet, dass für die Gestaltung des Umfangs des Tampons weitgehende Freiheiten gegeben sind. So ist es ohne weiteres möglich, dass der Tampon hinsichtlich seines Umfangs derart konfiguriert wird, dass er problemlos in den Zwischenraum zwischen den Vorsprüngen eingreifen kann ohne mit Vorsprüngen des Halters, die sich außerhalb des in einer intendierten Montageposition am Halter angeordneten Tampons befinden, derart zu kollidieren, dass ein Aufdrücken des Tampons behindert oder verhindert würde.

Es erweist sich als besonders vorteilhaft, wenn der Halter eine Länge L und eine Breite B aufweist, die beispielhaft und vorzugsweise um wenigstens 25 %, insbesondere um wenigstens 50 %, insbesondere um wenigstens 100 %, insbesondere um wenigstens 200 %, insbesondere um wenigstens 300 % und weiter insbesondere um wenigstens 400 % größer ist als eine Länge und/oder eine Breite des daran lösbar festzulegenden Tampons. Auf diese Weise ist eine Variabilität hinsichtlich des Orts der lösbaren Anbringung des Tampons gegeben.

Gegenstand der vorliegenden Erfindung ist auch eine Tampondruckmaschine mit einem erfindungsgemäßen Tampon mit Halter nach Anspruch 13 sowie eine Verwendung nach Anspruch 14.

Weitere Einzelheiten, Merkmale und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Tampons mit Halter.

In der Zeichnung zeigt:
- Figur 1: eine perspektivischen Ansicht eines aufgeschnittenen erfindungsgemäßen Tampons;
- Figur 2: eine Seitenansicht auf die aufgeschnittene Seite des Tampons nach Figur 1;
- Figur 3: eine perspektivische Ansicht eines erfindungsgemäßen Halters mit Vorsprüngen;
- Figur 4: eine Schnittansicht durch den erfindungsgemäßen Tampon mit daran lösbar fixiertem Halter;
- Figur 5: eine perspektivische Ansicht einer weiteren erfindungsgemäßen Ausführungsform eines Halters mit verschiedenen dimensionierten Tampons und
- Figur 6: eine Draufsicht auf den Halter nach Figur 5 und die daran lösbar festgelegten Tampons.

Die Figuren 1 und 2 zeigen einen erfindungsgemäßen Tampon 2 aus elastisch verformbarem Material für die Verwendung als Druckzwischenträger bei einer Tampondruckvorrichtung.

Figur 3 zeigt einen Halter 4 mit einer Vielzahl von von einer Seite 6 einer beispielhaft plattenförmigen Basis 8 des Halters 4 vorstehenden Vorsprüngen 10. Zum lösbaren Befestigen des Tampons 2 an dem Halter 4 weist der Tampon 2 Ausnehmungen 12 auf, die so ausgebildet und angeordnet sind, dass sich der Tampon 2 gegen den Halter 4 drücken lässt und dabei Vorsprünge 10 des Halters in Ausnehmungen 12 des Tampons eingreifen. Im beispielhaft und bevorzugt dargestellten Fall erstrecken sich die Vorsprünge 10 in einer Richtung 14 orthogonal zu der dem Tampon zugewandten Seite 6 der Basis 8 des Halters 4. Sie weisen entlang ihrer Erstreckung eine Verdickung 16 auf, die im beispielhaft dargestellten Fall ungefähr kugelförmig ausgebildet ist. Unterhalb der jeweiligen Verdickung 16 weisen die Vorsprünge 10 einen Stamm 18 auf, der hier beispielhaft konusförmig ausgebildet ist, wobei sich die Konusform ausgehend von der Seite 6 der Basis 8 in Richtung auf die Verdickung 16 verjüngt. Hierbei handelt es sich aber um eine rein beispielhafte Ausführungsform des Stamms 18 bzw. des Vorsprungs 10; ein jeweiliger Stamm 18 könnte auch eher stiftförmig oder zylindrisch ausgebildet sein. Im beispielhaft dargestellten Fall sind die Ausnehmungen 12 bei dem Tampon 2 formkomplementär zu den Vorsprüngen 10 ausgebildet. Sie münden auf einer dem Halter 4 zugewandten ebenfalls vorzugsweise ebenen Seite 20 des Tampons 2. Wenn der Tampon 2 in einer passenden Orientierung zu den Vorsprüngen 10 des Halters 4 gegen den Halter 4 gedrückt wird, so gelangen die Vorsprünge 10 mit ihren beispielhaft vorgesehenen jeweiligen Verdickungen 16 in Anlage an die sich zunächst erweiternden Ausnehmungen 12 in dem Tampon 2. Beim Gegeneinanderdrücken von Tampon 2 und Halter 4 wird das Material des Tampons 2 zunächst elastisch von den Ausnehmungen 12 wegverdrängt, so dass ein jeweiliger Vorsprung 10 mit seiner Verdickung 16 in einen der Verdickung 16 komplementär entsprechenden erweiterten Bereich 22 der jeweiligen Ausnehmung 12 einschnappen oder einrasten kann. Aufgrund der Eigenelastizität des Materials des Tampons 2 gelangt dann das zuvor verdrängte Tamponmaterial in den verjüngten Bereich unterhalb der Verdickung 16 um den jeweiligen Stamm 18 herum und somit in enge Anlage an den jeweiligen Vorsprung 10. Hierdurch wird ein formschlüssiger Hintergriff bezüglich der Erstreckungsrichtung 14 des jeweiligen Vorsprungs 10 ausgebildet, welcher den Tampon 2 mit hoher Genauigkeit und Präzision an dem Halter 4 fixiert. Diese erfindungsgemäße Fixierverbindung zeichnet sich dadurch aus, dass bei einem Verschleiß des Tampons 2 der Tampon wieder von seinem Halter 4 gelöst und verworfen werden kann. Der Halter 4 kann indessen weiter verwendet werden, indem daran ein neuer Tampon in der vorstehend beschriebenen Weise lösbar befestigt wird.

Figuren 5 und 6 zeigen eine weitere Ausführungsform des erfindungsgemäßen Tampons 2 mit Halter 4, wobei in diesem Fall der Halter 4 gegenüber dem bzw. den dargestellten Tampons 2 flächenhaft ausladender ausgebildet ist. Er ist beispielhaft rechteckförmig ausgebildet und weist eine Länge L und eine Breite B auf, die beispielhaft und vorzugsweise um wenigstens 100 % größer ist als eine Länge bzw. Breite der Tampons. Auf diese Weise lässt sich ein jeweiliger Tampon 2 an einer individuell auswählbaren Stelle des Halters 4 lösbar anordnen, so dass gewissermaßen ein Baukastensystem gebildet wird.

Man erkennt am besten anhand der Figur 6, dass die Vorsprünge 10 entlang gerader paralleler Linien 24 aufeinanderfolgend und mit gleichem Abstand voneinander angeordnet sind. Des Weiteren erkennt man, dass die Vorsprünge auch entlang gerader paralleler Linien 26 angeordnet sind, wobei sich die Linien 24 und 26 in einem Winkel von 90° schneiden.

Des Weiteren sind die Vorsprünge 10 derart angeordnet, dass sich weitere zueinander parallele Linien 28 identifizieren lassen, wobei die Vorsprünge 10 zweier benachbarter paralleler Linien 28 derart versetzt zueinander angeordnet sind, dass ein jeweiliger Vorsprung 10 projiziert orthogonal auf die benachbarte Linie 28 (siehe Pfeil 30) in der Mitte zwischen zwei Vorsprüngen 10 der benachbarten Linie 28 angeordnet ist.

Es wird also bei dem erfindungsgemäßen Halter 4 ein regelmäßiges Raster von Vorsprüngen 10 gebildet, wobei die Ausnehmungen 12 bei dem Tampon 2 in exakt dem selben Raster ausgebildet sind, so dass sich ein betreffender Tampon an beliebig aus wählbarer Stelle an dem Halter 4 lösbar befestigen lässt.

Der eine der beiden Tampons 2 in Figuren 5, 6 ist in der Draufsicht rechteckförmig, d.h. er ist begrenzt von Umfangsabschnitten 32, wobei benachbarte Umfangsabschnitte 32 zueinander orthogonal verlaufen. Der andere Tampon 2 ist in der Aufsicht polygonal ausgebildet und ist von Umfangsabschnitten 34 begrenzt, die - wenn man sie verlängert - miteinander einen Winkel α von 45° einschließen.

Man erkennt aus Figur 6, dass bei einem regelmäßigen Raster von Vorsprüngen 10 bei dem Halter 4 und einem entsprechenden komplementären Raster von Ausnehmungen 12 bei dem jeweiligen Tampon 2, insbesondere und vorzugsweise der vorausgehend beschriebenen Art, Tampons mit ein Rechteck bildenden Umfangsabschnitten 32 oder Tampons mit polygonaler Außenform, wobei die Umfangsabschnitte 34 einander in einem Winkel α von 45° schneiden, an beliebiger Stelle des Halters lösbar angeordnet werden können, ohne mit den Tampon umgebenden anderen Vorsprüngen zu kollidieren.

## Patentansprüche

1. Tampon (2) mit Halter (4) für die Verwendung in einer Tampondruckvorrichtung, wobei der Halter (4) eine dem Tampon (2) zugewandte ebene Seite (6) aufweist und wobei der Halter (4) auf der dem Tampon (2) zugewandten ebenen Seite (6) eine Mehrzahl von in Richtung auf den Tampon (2) vorstehender Vorsprünge (10) aufweist, die sich in einer Richtung (14) im Wesentlichen orthogonal zu der ebenen Seite (6) des Halters in Richtung auf den Tampon (2) erstrecken, und wobei der Tampon (2) eine Mehrzahl von Ausnehmungen (12) aufweist, in welche die Vorsprünge (10) derart lösbar eingreifen, dass der Tampon (2) für die bestimmungsgemäße Anwendung des Tampondrucks definiert und unverschieblich am Halter (4) fixiert ist, jedoch bei Bedarf vom Halter (4) wieder ablösbar ist, **dadurch gekennzeichnet, dass** die Vorsprünge (10) entlang ihrer Erstreckung eine Verdickung (16) aufweisen, die mit Material des Tampons (2) einen formschlüssigen Hintergriff in dieser Richtung ausbildet.

2. Tampon mit Halter nach Anspruch 1, **dadurch gekennzeichnet, dass** pro cm² Aufsichtsfläche auf den Halter (4) wenigstens 1, insbesondere wenigstens 2, insbesondere wenigstens 3, insbesondere wenigstens 4, insbesondere wenigstens 5 und weiter insbesondere höchstens 10, insbesondere höchstens 9, insbesondere höchstens 8 Vorsprünge (10) und eine entsprechende Anzahl von Ausnehmungen (12) pro cm² Aufsichtsfläche bei dem Tampon (2) vorgesehen sind.

3. Tampon mit Halter nach Anspruch 1 oder 2, **dadurch gekennzeichnet, dass** die Verdickung (16) bei den Vorsprüngen von einem pilz-, kugel- oder eiförmigen Bereich, insbesondere Endbereich, des betreffenden Vorsprungs gebildet ist.

4. Tampon mit Halter nach einem oder mehreren der vorstehenden Ansprüche, **dadurch gekennzeichnet, dass** die Vorsprünge (10) des Halters (4) und die Ausnehmungen (12) in dem Tampon (2) komplementär zueinander gestaltet sind.

5. Tampon mit Halter nach einem oder mehreren der vorstehenden Ansprüche, **dadurch gekennzeichnet, dass** die Ausnehmungen (12) in dem Tampon (2) dadurch hergestellt sind, dass den Tampon (2) bildendes Material gegen den die Vorsprünge (10) aufweisenden Halter (4) gespritzt oder gegossen ist, insbesondere dass der Halter (4) mitsamt seinen Vorsprüngen (10) im Bereich eines Kontakts mit Material des Tampons (2) mit einer Antihaftbeschichtung versehen ist.

6. Tampon mit Halter nach einem oder mehreren der vorstehenden Ansprüche, **dadurch gekennzeichnet, dass** der Halter (4) eine Länge L und eine Breite B aufweist, die um wenigstens 25 %, insbesondere um wenigstens 50 %, insbesondere um wenigstens 100 %, insbesondere um wenigstens 200 %, insbesondere um wenigstens 300 % und weiter insbesondere um wenigstens 400 % größer ist als eine Länge und/oder eine Breite des daran lösbar festzulegenden Tampons (2).

7. Tampon mit Halter nach einem oder mehreren der vorstehenden Ansprüche, **dadurch gekennzeichnet, dass** der Halter (4) mitsamt seinen Vorsprüngen (10) aus Metall, insbesondere aus Edelstahl, gefertigt ist oder dass der Halter (4) eine aus Metall gefertigte Basis (8) aufweist und die Vorsprünge (10) aus einem Kunststoffmaterial gebildet und an die Basis angespritzt sind.

8. Tampon mit Halter nach einem oder mehreren der vorstehenden Ansprüche, **dadurch gekennzeichnet, dass** der Halter (4) mitsamt seinen Vorsprüngen (10) aus spritzbarem oder gießbarem Kunststoff oder additiv gefertigt ist.

9. Tampon mit Halter nach einem oder mehreren der vorstehenden Ansprüche, **dadurch gekennzeichnet, dass** die Vorsprünge (10) entlang gerader paralleler Linien (24) aufeinander folgend und mit gleichem Abstand von auf einer Linie (24) liegenden benachbarten Vorsprüngen voneinander angeordnet sind.

10. Tampon mit Halter nach einem oder mehreren der vorstehenden Ansprüche, **dadurch gekennzeichnet, dass** die Vorsprünge (10) des Halters (4) auf Linien (24, 26) liegen, die einander in einem Winkel von 90° schneiden.

11. Tampon mit Halter nach einem oder mehreren der vorstehenden Ansprüche, **dadurch gekennzeichnet, dass** die Vorsprünge (10) zweier benachbarter paralleler Linien (28) derart versetzt zueinander angeordnet sind, dass ein jeweiliger Vorsprung (10) projiziert orthogonal auf die benachbarte Linie (28) in der Mitte zwischen zwei Vorsprüngen (10) der benachbarten Linie (10) angeordnet ist.

12. Tampon mit Halter nach einem oder mehreren der vorstehenden Ansprüche, **dadurch gekennzeichnet, dass** der Tampon in der Draufsicht eine rechteckförmige Erstreckung aufweist oder dass er Umfangsabschnitte aufweist, die in einem Winkel von 45° oder 90° zueinander verlaufen, wobei insbesondere aneinander angrenzende Umfangsabschnitte in einem Winkel (α) von 45° zueinander verlaufen.

13. Tampondruckmaschine mit einem Tampon (2) mit Halter (4) nach einem oder mehreren der vorstehenden Ansprüche.

14. Verwendung einer vorzugsweise plattenförmigen Basis (8) mit einer Mehrzahl von von einer ebenen Seite (6) der Basis (8) vorstehenden Vorsprüngen (10) als Halter (4) zum lösbaren Fixieren eines Tampons (2) bei einer Tampondruckmaschine, wobei der Tampon (2) eine Mehrzahl von Ausnehmungen (12) aufweist, in welche die Vorsprünge (10) derart lösbar eingreifen, dass der Tampon (2) für die bestimmungsgemäße Anwendung des Tampondrucks definiert und unverschieblich am Halter (4) fixiert ist, jedoch bei Bedarf vom Halter (4) wieder ablösbar ist, **dadurch gekennzeichnet, dass** die Vorsprünge (10) einen in einer Richtung (14) im Wesentlichen orthogonal zu der ebenen Seite (6) der Basis (8) und in einer Stellrichtung des Tampons (2) im Betrieb der Tampondruckmaschine formschlüssig wirkenden Hintergriff mit Material des Tampons (2) ausbilden, so dass der Tampon (2) in einer durch die Vorsprünge (10) definierten Position spielfrei an dem Halter (4) fixiert werden kann und bei Bedarf wieder von dem Halter (4) abgelöst werden kann, und dass die Vorsprünge (10) hierfür entlang ihrer Erstreckung eine Verdickung (16) aufweisen, die mit Material des Tampons(2) einen formschlüssigen Hintergriff in dieser Richtung ausbildet.

## Claims

1. A pad (2) with a holder (4) for use in a pad printing device, wherein the holder (4) has a flat side (6) facing the pad (2) and wherein the holder (4) has, on the flat side (6) facing the pad (2), a plurality of protrusions (10) protruding towards the pad (2) and extending towards the pad (2) in a direction (14) substantially orthogonal to the flat side (6) of the holder, and wherein the pad (2) has a plurality of recesses (12) in which the protrusions (10) releasably engage such that the pad (2) is undisplaceably attached to the holder (4) in a defined way for the intended use of pad printing, but is detachable again from the holder (4) when required, **characterised in that** the protrusions (10) have a bulge (16) along their extent, which provides a form-locking engagement in this direction with material of the pad (2) .

2. The pad with holder according to claim 1, **characterized in that** at least 1, in particular at least 2, in particular at least 3, in particular at least 4, in particular at least 5 and further in particular at most 10, in particular at most 9, in particular at most 8 protrusions (10) and a corresponding number of recesses (12) are provided per cm² of a top-view area of the pad (2) .

3. The pad with holder according to claim 1 or 2, **characterised in that** the bulge (16) at the protrusions is formed by a mushroom-shaped, spherical or egg-shaped region, in particular end region, of the respective protrusion.

4. The pad with holder according to one or more of the preceding claims, **characterized in that** the protrusions (10) of the holder (4) and the recesses (12) in the pad (2) are designed to be complementary to one another.

5. The pad with holder according to one or more of the preceding claims, **characterized in that** the recesses (12) in the pad (2) are produced by injecting or casting material forming the pad (2) against the holder (4) having the protrusions (10), in particular by providing the holder (4) together with its protrusions (10) with a non-stick coating in the area of contact with material of the pad (2).

6. The pad with holder according to one or more of the preceding claims, **characterized in that** the holder (4) has a length L and a width B which is at least 25%, in particular at least 50%, in particular at least 100%, in particular at least 200%, in particular at least 300% and further in particular at least 400% greater than a length and/or a width of the pad (2) to be detachably attached thereto.

7. The pad with holder according to one or more of the preceding claims, **characterized in that** the holder (4) together with its protrusions (10) is made of metal, in particular of stainless steel, or that the holder (4) has a base (8) made of metal and the protrusions (10) are formed from a plastic material and are injection-moulded onto the base.

8. The pad with holder according to one or more of the preceding claims, **characterized in that** the holder (4) together with its protrusions (10) is made of injection-mouldable or castable plastic or additive.

9. The pad with holder according to one or more of the preceding claims, **characterized in that** the protrusions (10) are arranged in succession along straight parallel lines (24) and at equal distance from adjacent protrusions disposed on one line (24).

10. The pad with holder according to one or more of the preceding claims, **characterized in that** the protrusions (10) of the holder (4) are disposed on lines (24, 26) intersecting each other at an angle of 90°.

11. The pad with holder according to one or more of the preceding claims, **characterized in that** the protrusions (10) of two adjacent parallel lines (28) are staggered to each other such that a respective protrusion (10), when projected orthogonally onto the adjacent line (28), is arranged in the middle between two protrusions (10) of the adjacent line (28).

12. The pad with holder according to one or more of the preceding claims, **characterized in that** the pad has, in top-view, a rectangular extension, or **in that** it has circumferential sections which extend at an angle of 45° or 90° to each another, wherein in particular adjacent circumferential sections extend at an angle (α) of 45° to each another.

13. A pad printing machine comprising a pad (2) with holder (4) according to one or more of the preceding claims.

14. Use of a preferably plate-shaped base (8) comprising a plurality of protrusions (10) protruding from a flat side (6) of the base (8) as a holder (4) for releasably attaching a pad (2) in a pad printing machine, wherein the pad (2) has a plurality of recesses (12) in which the protrusions (10) releasably engage such that the pad (2) is undisplaceably attached to the holder (4) in a defined way for the intended use of pad printing, but is detachable again from the holder (4) when required, **characterized in that in that** the protrusions (10) provide an engagement with material of the pad (2) which acts in a form-locking manner in a direction (14) substantially orthogonal to the flat side (6) of the base (8) and in a setting direction of the pad (2) during operation of the pad printing machine, so that the pad (2) can be attached free of play to the holder (4) in a position defined by the protrusions (10) and can be detached from the holder (4) again when required, and that for this purpose the protrusions (10) have a bulge (16) along their extent, which provides a form-locking engagement with material of the pad (2) in this direction.

## Revendications

1. Tampon (2) avec support (4), destiné à être utilisé dans un dispositif de tampographie, dans lequel le support (4) présente un côté plat (6) faisant face au tampon (2) et dans lequel le support (4) présente sur le côté plat (6) faisant face au tampon (2) une pluralité de saillies (10) faisant saillie en direction du tampon (2) et qui s'étendent dans une direction (14) essentiellement orthogonale par rapport au côté plat (6) du support en direction du tampon (2), et dans lequel le tampon (2) présente une pluralité d'évidements (12) dans lesquels les saillies (10) viennent en prise de manière amovible de telle manière que le tampon (2) est défini pour l'application de tampographie prévue et est fixé inamovible sur le support (4), mais peut être détaché à nouveau du support (4) si nécessaire, **caractérisé en ce que** les saillies (10) présentent le long de leur extension un épaississement (16) formant dans ladite direction avec le matériau du tampon (2) une prise arrière par complémentarité de forme.

2. Tampon avec support selon la revendication 1, **caractérisé en ce que** pour chaque cm² de surface d'intérêt sur le support (4) au moins 1, en particulier au moins 2, en particulier au moins 3, en particulier au moins 4, en particulier au moins 5 et en outre en particulier au plus 10, en particulier au plus 9, en particulier au plus 8 saillies (10) et un nombre correspondant d'évidements (12) par cm² de surface d'intérêt sont prévus dans le tampon (2).

3. Tampon avec support selon la revendication 1 ou 2, **caractérisé en ce que** l'épaississement (16) des saillies est constitué par une région, en particulier une région d'extrémité, en forme de champignon, de sphère ou d'œuf, de la saillie concernée.

4. Tampon avec support selon l'une quelconque ou plusieurs des revendications précédentes, **caractérisé en ce que** les saillies (10) du support (4) et les évidements (12) dans le tampon (2) sont conçus de manière complémentaire les uns des autres.

5. Tampon avec support selon l'une quelconque ou plusieurs des revendications précédentes, **caractérisé en ce que** les évidements (12) dans le tampon (2) sont créés en injectant ou en coulant le matériau formant le tampon (2) contre le support (4) présentant les saillies (10), en particulier en munissant le support (4) avec ses saillies (10) d'un revêtement antiadhésif dans la région du contact avec le matériau du tampon (2).

6. Tampon avec support selon l'une quelconque ou plusieurs des revendications précédentes, **caractérisé en ce que** le support (4) présente une longueur L et une largeur B qui sont supérieures d'au moins 25 %, en particulier d'au moins 50 %, en particulier d'au moins 100 %, en particulier d'au moins 200 %, en particulier d'au moins 300 % et en outre en particulier d'au moins 400 % à une longueur et/ou une largeur du tampon (2) destiné à y être fixé de manière amovible.

7. Tampon avec support selon l'une quelconque ou plusieurs des revendications précédentes, **caractérisé en ce que** le support (4) ainsi que ses saillies (10) est réalisé en métal, en particulier en acier inoxydable, ou **en ce que** le support (4) présente une base (8) réalisée en métal et les saillies (10) sont formées à partir d'une matière plastique et sont injectées sur la base.

8. Tampon avec support selon l'une quelconque ou plusieurs des revendications précédentes, **caractérisé en ce que** le support (4) ainsi que ses saillies (10) est réalisé en matière plastique injectable ou coulable ou de manière additive.

9. Tampon avec support selon l'une quelconque ou plusieurs des revendications précédentes, **caractérisé en ce que** les saillies (10) sont agencées les unes à la suite des autres le long de lignes droites parallèles (24) et à même distance de saillies adjacentes situées sur une ligne (24).

10. Tampon avec support selon l'une quelconque ou plusieurs des revendications précédentes, **caractérisé en ce que** les saillies (10) du support (4) se situent sur des lignes (24, 26) qui se coupent avec un angle de 90°.

11. Tampon avec support selon l'une quelconque ou plusieurs des revendications précédentes, **caractérisé en ce que** les saillies (10) de deux lignes parallèles (28) adjacentes sont agencées de manière décalée les unes par rapport aux autres de telle manière qu'une projection orthogonale d'une saillie (10) respective sur la ligne (28) adjacente se situe au milieu entre deux saillies (10) de la ligne adjacente (10).

12. Tampon avec support selon l'une quelconque ou plusieurs des revendications précédentes, **caractérisé en ce que** le tampon présente une extension rectangulaire en vue de dessus ou **en ce qu'**il présente des sections circonférentielles qui s'étendent avec un angle de 45° ou 90° l'une par rapport à l'autre, dans lequel en particulier des sections circonférentielles adjacentes s'étendent avec un angle (α) de 45° l'une par rapport à l'autre.

13. Machine de tampographie avec un tampon (2) avec un support (4) selon l'une quelconque ou plusieurs des revendications précédentes.

14. Utilisation d'une base (8), de manière préférée en forme de plaque avec une pluralité de saillies (10) faisant saillie à partir d'un côté plat (6) de la base (8), comme support (4) pour fixer de manière amovible un tampon (2) dans une machine de tampographie, dans lequel le tampon (2) présente une pluralité d'évidements (12) dans lesquels les saillies (10) viennent en prise de manière amovible de telle manière que le tampon (2) est défini pour l'utilisation de tampographie prévue et est fixé inamovible sur le support (4), mais peut être détaché à nouveau du support (4) si nécessaire, **caractérisé en ce que** les saillies (10) forment avec le matériau du tampon (2) une prise arrière agissant par complémentarité de forme dans une direction (14) essentiellement orthogonale par rapport au côté plat (6) de la base (8) et dans une direction de réglage du tampon (2) lors du fonctionnement de la machine de tampographie, de sorte que le tampon (2) peut être fixé sans jeu au niveau du support (4) dans une position définie grâce aux saillies (10) et peut être à nouveau détaché du support (4) en cas de besoin, et **en ce que** les saillies (10) présentent à cet effet, le long de leur extension, un épaississement (16) formant dans cette direction avec le matériau du tampon (2) une prise arrière par complémentarité de forme.
